# EUROPÄISCHE PATENTSCHRIFT

(11) **EP 2 634 132 B1**
(45) Veröffentlichungstag und Bekanntmachung des Hinweises auf die Patenterteilung: **15.07.2015**
(21) Anmeldenummer: 13150808.7
(22) Anmeldetag: 10.01.2013
(51) Int. Cl.: B67C 3/00, B67C 3/26

(54) **Behälterbehandlungsmaschine und Verfahren zum Kalibrieren**
Container treatment machine and method for calibration
Machine de traitement de récipient et procédé de calibrage

(30) Priorität: 28.02.2012 DE 102012203008
(43) Veröffentlichungstag der Anmeldung: 04.09.2013
(73) Patentinhaber: Krones AG, 93073 Neutraubling (DE)
(72) Erfinder: Goldbrunner, Christian, 93073 Neutraubling (DE); Angerer, Florian, 93073 Neutraubling (DE)
(74) Vertreter: Grünecker Patent- und Rechtsanwälte PartG mbB

(56) Entgegenhaltungen:
- WO-A1-2011/030211
- DE-A1-102005 031 319
- DE-A1-102007 035 872
- DE-C1- 19 603 604

## Beschreibung

Die Erfindung betrifft eine Behälterbehandlungsmaschine gemäß Oberbegriff des Patentanspruches 1 sowie ein Verfahren zum Kalibrieren gemäß Oberbegriff des Patentanspruchs 6, und wie aus der DE 10 2007 035 872 A bekannt.

Ein aus DE 10 2007 035 872 A bekanntes Füllorgan einer als Füller ausgebildeten Behälterbehandlungsmaschine weist als Motor zum Positionieren des Rückgasrohres einen elektrischen Servo-Linearmotor auf, dessen Läufer mit dem Rückgasrohr gekoppelt ist und dieses mit seinem unteren Rohrende relativ zu einer einen Zentrierkonus für ein oberes Behälterende eines am Füllorgan positionierten Behälters linear verstellt ist, um die Zielfüllhöhe einzustellen. Eine elektronische Steuerung des Motors kann mit einer enthaltenen Programmsektion am Stator des Linearmotors angebracht sein. Diese Steuerung ist in das elektronische Steuersystem der Behälterbehandlungsmaschine eingegliedert, um zumindest die Funktion der Positionierung des Rückgasrohres jedes Füllorgans der Behälterbehandlungsmaschine zentral steuern zu können.

Die Zielfüllhöhe hängt von der Sorte des Behälters und/oder der einzufüllenden Flüssigkeit ab, und wird im Regelfall ausgehend von einem Nullpunkt eines Behälter-Koordinatensystems programmiert. Der Nullpunkt des Behälter-Koordinatensystems stimmt mit der Position des oberen Behälterendes bei ordnungsgemäß in der Aufnahme des Füllorgans für einen Füllzyklus positioniertem Behälter über ein (z.B. des Mündungsrandes des Mundstückes einer Flasche). In der Referenzposition des Motors sollte das untere Rohrende des Rückgasrohres idealerweise auf Höhe des Nullpunktes sein. Aufgrund des mechanischen Aufbaus des Füllorgans und des Motors liegt wegen unvermeidlicher Fertigungs- und Montagetoleranzen jedoch das untere Rohrende bei in die Referenzposition eingefahrenem Motor meist nicht genau auf Höhe des Nullpunktes. Unter der Vielzahl Füllorganen einer solchen Behälterbehandlungsmaschine können solche Abweichungen beträchtlich fluktuieren. Da die Zielfüllhöhe (Sortenparameter "Zielposition") ausgehend vom Nullpunkt bzw. der Position des Mündungsrandes des Mundstückes im Füllorgan angegeben und für den Motor eingestellt wird, resultiert aus diesen Abweichungen, dass bei einigen Behältern die Zielfüllhöhe nicht eingehalten werden kann.

Weiterer Stand der Technik ist enthalten in DE 10 2005 031 319 A1, DE 196 03 604 C1 und WO 2011/030211 A1.

Der Erfindung liegt die Aufgabe zugrunde, eine Behälterbehandlungsmaschine der eingangs genannten Art sowie ein Verfahren zum Kalibrieren anzugeben, die es ermöglichen, jeden Behälter exakt bis zur Zielfüllhöhe zu füllen.

Die gestellte Aufgabe wird mit den Merkmalen des Patentanspruches 1 und den Merkmalen des Patentanspruches 6 gelöst.

In der Behälterbehandlungsmaschine wird über die von der Programmsektion der Steuerung umfasste Kalibrierungs-Programmroutine eine gegebenenfalls vorliegende Abweichung zwischen dem unteren Rohrende des Rückgasrohres in der Referenzposition des Motors und dem Nullpunkt des Behälter-Koordinatensystems auf rechnerischem Weg ermittelt. Der vorbestimmte Abstand des mechanischen Anschlages vom Nullpunkt ist bekannt. Wird der Kalibrierungs-Verfahrweg länger als dieser Abstand, befindet sich das untere Rohrende oberhalb des Nullpunktes. Wird der Kalibrierungs-Verfahrweg hingegen kürzer als der vorbestimmte Abstand ermittelt, befindet sich das untere Rohrende unterhalb des Nullpunktes, jeweils in der Referenzposition des Motors. Somit lässt sich ein hinsichtlich der Abweichung bereinigte neue Nullposition des unteren Rohrendes im Behälter-Koordinatensystem korrespondierend mit der Referenzposition des Motors bestimmen. Bei der späteren Einstellung der Zielfüllhöhe wird der Verfahrweg des Rückgasrohres bis zur Zielfüllhöhe entsprechend der Abweichung intern verlängert oder verkürzt und auf den Nullpunkt bezogen. Es könnte beispielsweise unter Anzeige der Abweichung und/oder eines verkürzten oder verlängerten Verfahrweges zur Zielfüllhöhe auch der verkürzte oder verlängerte Verfahrweg programmiert werden. Die aus Herstellungs- und/oder Montagetoleranzen resultierende Abweichung kann somit zu keiner Verfälschung der Zielfüllhöhe mehr führen. Zweckmäßig werden vor Betriebsaufnahme die Motoren sämtlicher in der Behälterbehandlungsmaschine vorgesehenen Füllorgane auf gleiche Weise sequentiell kalibriert. Sollte das untere Rohrende in der Referenzposition des Motors hingegen exakt auf Höhe des Nullpunktes des Behälter-Koordinatensystems liegen, oder innerhalb eines vernachlässigbaren Toleranzbereiches, dann stimmt die bereinigte Nullposition mit dem Nullpunkt überein, d.h., ist keine Kalibrierung des Motors erforderlich.

Bei dem Verfahren zum Kalibrieren des programmgesteuerten Motors für das Rückgasrohr wird zunächst das Kalibrierwerkzeug anstelle eines Behälters so am Füllorgan positioniert, dass der für das untere Rohrende vorgesehene mechanische Anschlag einen vorbestimmten und bekannten Abstand vom Nullpunkt einhält. Danach wird eine Kalibrierungs-Programmroutine über die Steuerung abgearbeitet, bei der der Motor beispielsweise zunächst aus seiner Referenzposition mindestens einmal angesteuert wird, bis das untere Rohrende des Rückgasrohres am mechanischen Anschlag des Kalibrierwerkzeuges anliegt. Der dabei zurückgelegte Verfahrweg des Motors wird gemessen. Aus dem vorbestimmten Abstand und dem ermittelten bzw. gemessenen Verfahrweg wird automatisch eine in der Referenzposition des Motors vorliegende Abweichung zwischen dem unteren Rohrende und dem Nullpunkt errechnet. Diese Abweichung wird später für die jeweilige Einstellung der Zielfüllhöhe kompensierend berücksichtigt, d.h., das Rückgasrohr wird bei jedem Füllzyklus jeweils nur so weit verfahren, dass das untere Rohrende unabhängig von der gemessenen Abweichung in einem Abstand unterhalb des Nullpunktes anhält, der in der korrekten Zielfüllhöhe resultiert. Zweckmäßig wird an der Behälterbehandlungsmaschine der Motor jedes Füllorgans auf diese Weise kalibriert, um bei kontinuierlicher Füllung einer Vielzahl von Behältern trotz herstellungs- und/oder montagebedingter Toleranzen jeweils die gleiche und korrekt auf das obere Ende des Behälters bezogene Zielfüllhöhe zu gewährleisten.

Bei einer zweckmäßigen Ausführungsform der Behälterbehandlungsmaschine ist das Kalibrierwerkzeug ein in der Aufnahme, vorzugsweise anstelle eines Zentrierkonus für das obere Behälterende, lösbar festlegbarer Einsatz. Der Einsatz wird beispielsweise mittels einer Klammerverriegelung positioniert, die Relativbewegungen des Einsatzes relativ zur Aufnahme bzw. dem Füllorgan ausschließt. Zweckmäßig wird dasselbe Kalibrierwerkzeug für alle Füllorgane der Behälterbehandlungsmaschine zur Kalibrierung eingesetzt.

In einer baulich einfachen Ausführungsform ist das Kalibrierwerkzeug ein Topfkolben, der einen in der Aufnahme an einer oberhalb des Nullpunktes vorgesehenen Anschlagfläche, vorzugsweise für den dann entfernten Zentrierkonus, anlegbaren Topfrand und einen mit dem vorbestimmten Abstand unterhalb des Nullpunktes liegenden, den mechanischen Anschlag für das untere Rohrende bildenden Topfboden aufweist. Der Topfkolben kann mit einem leichten Passsitz in der Aufnahme stabil untergebracht und beispielsweise durch die Klammerverriegelung für den jeweiligen Kalibrierzyklus festgelegt werden.

Ferner kann es zweckmäßig sein, wenn die Kalibrierungs-Programmroutine zur Aktivierung der mit der errechneten Abweichung bereinigten Nullposition des unteren Rohrendes einen nach Ermittlung des Kalibrier-Verfahrweges durchzuführenden Programmschritt mit einer Verfahrbewegung des Motors erneut zurück in die Referenzposition umfasst. Die bereinigte Nullposition wird somit zunächst rechnerisch ermittelt, für die spätere Berücksichtigung jedoch erst nach erneuter Referenzierung des Motors aktiviert oder freigegeben. Dies erhöht die Zuverlässigkeit, wenn z.B. ein Kalibrierzyklus nicht ordnungsgemäß abgelaufen sein sollte und wiederholt werden muss.

In einer zweckmäßigen Ausführungsform ist der Motor des Rückgasrohres ein elektrischer Servo-Linearmotor mit einem mit dem Rückgasrohr gekoppelten Läufer. Die Referenzposition des Motors kann durch einen mechanischen Referenzanschlag definiert werden, mit dem der Läufer oder das Rückgasrohr zusammenwirkt. Die Referenzposition wird im Übrigen von der Steuerung beispielsweise dadurch erkannt, dass der Motorstrom überwacht wird hinsichtlich Überschreiten einer vorbestimmten Referenzfahrt-Stromschwelle nach oder bei Erreichen der Referenzposition. Dieses Prinzip wird zweckmäßig auch bei Anlage des unteren Rohrendes am mechanischen Anschlag berücksichtigt. Da Linear-Motoren oder elektrische Servo-Motoren allgemein zweckmäßig nicht unter Strom blockiert bleiben sollten, wird zweckmäßig innerhalb der Programmroutine bei Überschreiten der jeweiligen Stromschwelle der Motor automatisch in der entgegengesetzten Verfahrrichtung über einen vorbestimmten kurzen Hub verstellt und angehalten, beispielsweise über 1,0 mm. Dieser sicherheitshalber Rückhub wird bei der Berechnung der Abweichung berücksichtigt.

Bei einer zweckmäßigen Verfahrensvariante wird die errechnete Abweichung als um die Abweichung bereinigte Nullposition des Motors in der Referenzposition in Bezug zum Nullpunkt des Behälter-Koordinatensystems gesetzt. Dies kann beispielsweise derart erfolgen, dass der an der Steuerung behälterabhängig eingestellte Verfahrweg ab dem Nullpunkt zum Einstellen der der Zielfüllhöhe mit dem Ausmaß der Abweichung verkürzt oder verlängert wird, beispielsweise abhängig davon, ob das untere Rohrende in der Referenzposition unterhalb oder oberhalb des Nullpunktes liegt. Die Programmierung könnte aber auch so erfolgen, dass beim Einstellen des Verfahrweges bis zur Zielfüllhöhe im Behälter-Koordinatensystem die Abweichung automatisch subtrahiert oder addiert wird, oder bei Eingabe des Verfahrweges zur Zielfüllhöhe der um die Abweichung korrigierte Verfahrweg angezeigt und dieser dann programmiert wird.

Zweckmäßig weist die Steuerung eine Eingabe- und Anzeigesektion mit einem Betätiger zum Starten und Ausführen der Kalibrierungs-Programmroutine auf. Hierbei kann, vorzugsweise, eine Touchscreen zum Anfordern zumindest eines Kalibrierungs-Programmschrittes vorgesehen sein, vorzugsweise zumindest einer die bereinigte Nullposition freigebenden oder bestätigenden Referenzierungsfahrt des Motors zur Referenzposition.

In der Steuerung kann eine Rechensektion zum Errechnen der Abweichung durch Subtraktion des Kalibrierungs-Verfahrweges vom vorbestimmten Abstand zwischen dem Nullpunkt und dem Anschlag des Kalibrierwerkzeuges vorgesehen sein.

Um Belastungsschäden vom Motor fernzuhalten, kann es ferner zweckmäßig sein, wenn der Motor bei Anlage des unteren Rohrendes am mechanischen Anschlag und/oder bei Erreichen der Referenzposition durch Überwachung des Motorstromes bei Überschreiten einer vorbestimmten Stromschwelle umgesteuert und in der entgegengesetzten Verfahrrichtung um einen vorbestimmten kleinen Hub verfahren wird, z.B. über 1,0 mm. Dies ist auch vom Vorteil, um nach einem Kalibrierzyklus das Kalibrierwerkzeug problemlos entnehmen zu können.

Ebenfalls zur Abkehr von Schäden am Motor oder anderen Komponenten des Füllorgans ist es ferner zweckmäßig, wenn der Motor bei der Kalibrierungs-Programmroutine mit gegenüber der Verfahrgeschwindigkeit bei Abfüllzyklen reduzierter Verfahrgeschwindigkeit betrieben wird, d.h., den mechanischen Anschlag des Kalibrierwerkzeuges sehr langsam anfährt.

Anhand der Zeichnungen werden Ausführungsformen des Erfindungsgegenstandes erläutert. Es zeigen:
- Fig. 1: eine Schemadarstellung eines Teiles einer Behälterbehandlungsmaschine mit drei jeweils mit einem zu füllenden Behälter bestückten Füllorganen, und
- Fig. 2: einen Längsschnitt durch ein Füllorgan aus Fig. 1 im Verlauf eines Kalibrierungszyklus.

Fig. 1 zeigt einen Teil einer Behälterbehandlungsmaschine M, beispielsweise eines Füllers zum Füllen von Behältern 2 (hier beispielsweise Flaschen) in einem kontinuierlichen Ablauf und über mehrere Füllorgane 1A, 1B, 1C an einem nicht näher dargestellten Rotor und mit beispielsweise einer Flüssigkeit bis zu einem von der Behältersorte und/oder Flüssigkeitssorte abhängigen Zielfüllhöhe Z. Jedes Füllorgan weist neben nicht dargestellten Komponenten zur Steuerung der Zufuhr bei einem Füllzyklus ein Rückgasrohr 6 auf, das mit seinem unteren Rohrende 7 den Füllzyklus beendet, indem beim Eintauchen des unteren Rohrendes 7 in das Getränk die Zufuhr unterbrochen wird. Die Zielfüllhöhe Z wird, mit anderen Worten, über die Positionierung des unteren Endes 7 des in den Behälter 2 eintauchenden Rückgasrohres 6 verwirklicht.

Das Füllorgan 1A, 1 B, 1C weist eine unterseitige Aufnahme 17 auf, in welcher während eines Füllzyklus beispielsweise ein Zentrierkonus 5 angeordnet ist, gegen welchen der Behälter 2 mit seinem Mundstück 4 von unten angepresst wird, so dass der Mündungsrand (oberes Behälterende) des Mundstückes 4 in der Aufnahme 17 eine vorbestimmte Füllposition 3 einnimmt, die z.B. einen Nullpunkt P1 eines Behälter-Koordinatensystems definiert, innerhalb dessen die Zielfüllhöhe Z als Abstand vom Nullpunkt P1 eingestellt wird.

Das Rückgasrohr 6 ist mittels eines im oder am Füllorgan angeordneten Motors 8 in Richtung des Pfeiles 14 zwischen einer Referenzposition P2, beispielsweise definiert durch einen Referenzanschlag 13, und zumindest einer nicht gezeigten, abgesenkten Füllposition (das untere Rohrende 7 liegt auf der Höhe der Zielfüllhöhe Z) linear verfahrbar. Das Rückgasrohr 6 kann gegebenenfalls noch weiter nach unten abgesenkt werden, beispielsweise für einen Spülvorgang oder dgl. (nicht gezeigt).

Der Motor 8 ist beispielsweise ein elektrischer Servo-Linearmotor mit einem Läufer 12, der mit dem Rückgasrohr 6 gekoppelt ist und beispielsweise am Referenzanschlag 13 in der Referenzposition P2 abgefangen wird. Zur Abkehr von Schäden vom Motor 8 wird beispielsweise durch Überwachen des Motorstroms bei Erreichen bzw. Überschreiten einer Referenzfahrt-Stromschwelle der Motor 8 automatisch umgesteuert und in der entgegengesetzten Bewegungsrichtung über einen kleinen vorbestimmten Hub, z.B. 1,0 mm verfahren und in dieser Referenzposition P2 angehalten (mechanische Softwaregrenze).

Die Aufnahme 17 ist bei der gezeigten Ausführungsform des Füllorgans 1C in einem an einer Seite beispielsweise für die Klammerverriegelung 29 zugänglichen Ringflansch 19 enthalten. Anstelle eines Linear-Motors als den Motor 8 kann auch eine verstellbare Magnetkupplung oder Schraubspindel, betätigt über einen Dreh-Servo-Motor verwendet werden.

Der Motor 8 ist mit einer elektronischen Steuerung CU verbunden, die eine Programmsektion 9 und eine Rechensektion 129 aufweisen kann, wie auch eine Eingabe- und Anzeigesektion 10 mit zumindest einem Betätiger 11 (z.B. einem Druckknopf) zum Starten und Ausführen eines Kalibrierungszyklus für den Motor, und gegebenenfalls auch eine Touchscreen 28 zum Anordnen und/oder Eingeben weiterer Parameter oder Verfahrensschritte. Die Steuerung CU kann mit einer zentralen Steuerung der Behälterbehandlungsmaschine M verbunden sein, die gegebenenfalls die Komponenten 9, 129, 10, 11, 28 zentral für alle Füllorgane umfassen könnte.

Die dargestellten Füllorgane 1A, 1B, 1C unterliegen, insbesondere was die Positionierung des Rückgasrohres 6 in der Referenzposition P2 betrifft, unvermeidlichen Herstellungs- und/oder Montagetoleranzen der Vielzahl der im Füllorgan untergebrachten Komponenten. Aus solchen Toleranzen können in den Referenzpositionen der Motore der Rückgasrohre 6 unterschiedliche Zustände resultieren, die in Fig. 1 als nicht beschränkende Beispiele angedeutet sind.

Im Füllorgan 1A liegt in der Referenzposition P2 das untere Rohrende 7 in einer Position P3 mit einer Abweichung X oberhalb des Nullpunktes P1 oder der Füllposition 3. Im Füllorgan 1 B liegt das untere Rohrende 7 in einer Position P4 exakt auf Höhe der Füllposition 3 bzw. im Nullpunkt P1. Im Füllorgan 1C bewirken hingegen Toleranzen, dass in der Referenzposition P2 das untere Ende 7 des Rückgasrohres auf einer Position P5 mit einer Abweichung Y, 25 unterhalb der Füllposition 3 bzw. des Nullpunktes P1 liegt.

Da die jeweilige Zielfüllhöhe Z ausgehend von der Füllposition 3 bzw. dem Nullpunkt P1 des Behälter-Koordinatensystems eingestellt und angegeben wird, und bei den Füllorganen 1A und 1C die Positionen P3 bzw. P5 vom Nullpunkt P1 abweichen, würde für einen Füllzyklus die Zielfüllhöhe Z bei den Füllorganen 1A und 1C nicht erreicht werden, wenn das Rückgasrohr 6 aus der Referenzposition P2 jeweils exakt um den im Behälter-Koordinatensystem eingestellten Höhenabstand zwischen dem Nullpunkt P1 und der Zielfüllhöhe Z abgesenkt würde. Dieser Nachteil wird mit der Erfindung vermieden, die eine Kalibrierung jedes Motors 8 ermöglicht, um bei allen Behältern 2 dieselbe Zielfüllhöhe Z korrekt zu erreichen, selbst wenn Fehlpositionen, wie z.B. die in Fig. 1 angedeuteten, toleranzabhängigen Fehlpositionen P3 und P5 vorliegen sollten.

Fig. 2 zeigt in einem Achsschnitt des Füllorgans 1C von Fig. 1 einen in die Aufnahme 17, beispielsweise einer kreiszylindrischen Ansenkung 18 des Füllorgans 1C ragenden Flüssigkeitseinlauf 15, der mit einem innenliegenden, höhenverstellbaren Ventilelement 16 zusammenwirkt, das vom Rückgasrohr 6 durchsetzt wird. Das Rückgasrohr 6 ist am oberen, nicht gezeigten Ende beispielsweise mit dem Läufer 12 des Motors 8 gekoppelt ist, dem der Referenzanschlag 13 (z.B. minus 1,0 mm) zur Definition der Referenzposition P2 zugeordnet ist. In Fig. 2 befinden sich der Motor 8 und das Rückgasrohr 6 jedoch nicht in der Referenzposition P2, sondern hat das Rückgasrohr 6 über den Motor 8 gerade einen Kalibrierungs-Verfahrweg 26 in Richtung nach unten ausgeführt.

In der Aufnahme 17 des Füllorgans 1C ist, beispielsweise anstelle des den Nullpunkt P1 an der Füllposition 3 definierenden Zentrierkonus 5, ein Kalibrierwerkzeug W in Form eines Einsatzes 21, z.B. ein Topfkolben, eingesetzt und so positioniert, dass ein oberer Topfkolbenrand 22 an einem Anschlag 20 in der Aufnahme 17 ansteht, und der Einsatz 21 durch eine Klammerverriegelung 29 in dieser Position festgelegt ist. Zwischen dem Nullpunkt P1 und einem einen mechanischen Anschlag S für das untere Rohrende 7 bildenden Topfboden 23 liegt ein vorbestimmter und bekannter Abstand 24 vor. Das Mundstück 4 des Behälters 2, der bei Einsatz des Kalibrierwerkzeuges W nicht vorhanden ist, ist strichliert angedeutet, um den Nullpunkt P1 des Behälter-Koordinatensystems deutlicher hervorzuheben. Der mechanische Anschlag S befindet sich beispielsweise um 10 mm unterhalb des Nullpunktes P1.

Nach Ausführen des erwähnten Kalibrierungs-Verfahrweges 26 des Motors 8 liegt das untere Rohrende 7 des Rückgasrohres 6 an dem mechanischen Anschlag S an, so dass das untere Rohrende 7 vom Nullpunkt P1 ebenfalls den Abstand 24 hat. Dabei ist das untere Rohrende 7 ausgehend von der in Fig. 1 gezeigten Position P5 über den Kalibrierungs-Verfahrweg 26 nach unten gefahren. Beispielsweise durch Überwachung des Motorstromes wird bei Erreichen oder Überschreiten einer vorbestimmten Stromschwelle der Kontakt mit dem Anschlag S z.B. in der Steuerung registriert, oder wird dann der Motor 8 umgesteuert, um das untere Ende 7 über z.B. 1,0 mm vom Anschlag S abzuheben, ehe der Motor 8 angehalten und diese Position registriert wird. Der Kalibrierungs-Verfahrweg 26 ist speziell im Falle eines Linear-Motors präzise messbar und auswertbar, beispielsweise in der Steuerung CU bzw. der Rechensektion 129. Durch Subtraktion des Verfahrweges 26 vom Abstand 24 ist ermittelbar, dass in der Referenzposition P2 des Motors 8 das untere Rohrende 7 um die Abweichung 25 (Y) unterhalb des Nullpunktes P1 an der Position P5 gelegen hat, und aus der Position P5 bis zur korrekten Zielfüllhöhe Z einen Verfahrweg 27 zurücklegen muss. Aus diesem Grund wird beispielsweise durch eine einfache Rechenoperation die festgestellte Position P5 als um die Abweichung 25 bereinigte, neue Nullposition P1' gespeichert und für spätere Füllzyklen beim Einstellen der Zielfüllhöhe Z berücksichtigt, beispielsweise in dem von dem eingegebenen Verfahrweg zwischen dem Nullpunkt P1 (Mündungsrand des Mundstücks 4 in der Füllposition 3) und der Zielfüllhöhe Z die Abweichung 25 subtrahiert wird, so dass der Motor 8 nach Einstellen der Zielfüllhöhe Z später nur einen Verfahrweg ausführt, der dem Abstand 27 entspricht.

Hingegen würde in einer Situation wie in Fig. 1 beim Füllorgan 1A die bereinigte Nullposition um die Abweichung X oberhalb des Nullpunktes P1 errechnet werden und wäre der Verfahrweg zur Zielfüllhöhe Z dann um die Abweichung X länger als der im Behälter-Koordinatensystem eingestellte oder programmierte Verfahrweg.

Nach einem erfolgreichen Kalibrierzyklus wird das Kalibrierwerkzeug W aus der Aufnahme 17 entfernt und wird, beispielsweise, der Zentrierkonus 5 von Fig. 1 wieder eingesetzt. Die um die Abweichung 25 bereinigte neue Nullposition P1' wird dann während der Füllzyklen berücksichtigt. Kalibrierzyklen werden an den Füllorganen 1A, 1B, 1C zweckmäßig vor der ersten Betriebsaufnahme durchgeführt, brauchen jedoch nicht notwendigerweise wiederholt zu werden, wenn bei einem Sortenwechsel eine Änderung der Zielfüllhöhe Z erfolgt.

Anhand Fig. 2 wird nun eine mögliche, nicht beschränkende Kalibrierungs-Programmroutine erläutert:
Zunächst wird der Motor 8 referenziert, d.h. in die Referenzposition P2 gefahren. Dies wird zweckmäßig durchgeführt, bevor das Kalibrierwerkzeug W eingebaut wird. Nachdem das Kalibrierwerkzeug W in das Füllorgan 1C eingelegt und darin positioniert ist, liegt zwischen dem Nullpunkt P1 und dem Anschlag S der vorbestimmte Abstand 24 vor, der gespeichert sein kann oder eingegeben wird. Dann wird über den Betätiger 11 in Fig. 1, z.B. einem Druckknopf, ein Kalibrierzyklus gestartet und ausgeführt. Dazu fährt das Rückgasrohr 6 mit langsamer Geschwindigkeit des Motors 8 nach unten, bis das untere Rohrende 7 an dem Anschlag S des Kalibrierwerkzeuges W anliegt. Diese Position wird z.B. mittels Motorstromüberwachung ermittelt. Der Verfahrweg 26 wird gemessen. Sicherheitshalber fährt der Motor 8 dann um 1,0 mm nach oben. Nachfolgend erfolgt eine interne Berechnung der um die Abweichung 25 bereinigten neue Nullposition (Homeposition) P5 bzw. P1' durch Subtraktion der Abweichung 25 bzw. des Verfahrweges 26 von dem Abstand 24. Dabei können die korrespondierenden mechanischen Softwaregrenzen berücksichtigt werden, d.h. die jeweiligen Rückfahrbewegungen über 1,0 mm des Motors 8. In der Touchscreen 28 kann dann eine Referenzfahrtanforderung angezeigt werden, die ein Bediener zu bestätigen hat, damit der Motor 8 eine weitere Referenzfahrt bis in die Referenzposition P2 ausführt. Erst dann ist die bereinigte Nullposition/Homeposition P1' gültig bzw. aktiviert, die bei Einstellen der Zielfüllhöhe Z im Behälter-Koordinatensystem entsprechend berücksichtigt wird. Der Kalibrierzyklus kann alternativ vollautomatisch ohne Bedienereinfluss ausgeführt werden.

## Patentansprüche

1. Behälterbehandlungsmaschine (M), insbesondere Füller, zum kontinuierlichen Füllen von Behältern (2) bis auf eine Zielfüllhöhe (Z), mit wenigstens einem Füllorgan (1A, 1 B, 1 C), das unterseitig eine Behälteraufnahme (17) aufweist, in der ein oberes Behälterende an einer vorbestimmten, einem Nullpunkt (P1) eines Behälter-Koordinatensystems entsprechenden Füllposition (3) positionierbar ist, einem relativ zur Füllposition (3) mittels eines Motors (8) ausgehend von einer definierten hochgefahrenen Referenzposition (P2) absenkbaren Rückgasrohr (6), dessen unteres Rohrende (7) zum Einstellen der Zielfüllhöhe (Z) in das obere Behälterende einfahrbar ist, wobei eine elektronische, über eine Programmsektion (9) zumindest mit dem jeweiligen Verfahrweg vom Nullpunkt (P1) bis zur Zielfüllhöhe (Z) programmierbare Steuerung (CU) für den Motor (8) vorgesehen ist, **dadurch gekennzeichnet, dass** die Behandlungsmaschine ein Kalibrierwerkzeug aufweist, und dass an dem Füllorgan (1A, 1B, 1C) anstelle eines Behälters (2) das Kalibrierwerkzeug (W) positioniert ist, das einen in einem vorbestimmten Abstand (24) unterhalb des Nullpunktes (P1) liegenden, mechanischen Anschlag (S) für das untere Rohrende (7) bildet, und dass die Programmsektion (9) der Steuerung (CU) eine Programmroutine umfasst zum rechnerischen Kalibrieren des Motors (8) durch Vermessen eines Kalibrierfahrtwegs (26) des Motors (8) aus der Referenzposition (P2) bis zur Anlage des unteren Rohrendes (7) an dem Anschlag (S) des Kalibrierwerkzeugs (W) und zum Ermitteln einer Abweichung zwischen dem unteren Rohrende (7) in der Referenzposition (P2) des Motors (8) und dem Nullpunkt (P1).

2. Behälterbehandlungsmaschine nach Anspruch 1, **dadurch gekennzeichnet, dass** das Kalibrierwerkzeug (W) ein in der Aufnahme (17), vorzugsweise anstelle eines Zentrierkonus (5) für das obere Behälterende, vorzugsweise mittels einer Klammerverriegelung (29), lösbar festlegbarer Einsatz (21) ist.

3. Behälterbehandlungsmaschine nach Anspruch 2, **dadurch gekennzeichnet, dass** das Kalibrierwerkzeug (W) ein Topfkolben-Einsatz (21) ist, der einen in der Aufnahme (17) an einer oberhalb des Nullpunktes (P1) vorgesehenen Anschlagfläche (20), vorzugsweise für den Zentrierkonus (5), anlegbaren Topfrand (22) und einen mit dem vorbestimmten Abstand (24) unterhalb des Nullpunktes (P1) liegenden, den Anschlag (S) für das untere Rohrende (7) bildenden Topfboden (23) aufweist.

4. Behälterbehandlungsmaschine nach Anspruch 1, **dadurch gekennzeichnet, dass** die Kalibrierungs-Programmroutine zur Aktivierung einer mit der errechneten Abweichung bereinigten Nullposition (P1') einen nach Ermittlung des Verfahrweges (26) durchzuführenden Programmschritt einer Verfahrbewegung des Motors (8) erneut in die Referenzposition (P2) umfasst.

5. Behälterbehandlungsmaschine nach Anspruch 1, **dadurch gekennzeichnet, dass** der Motor (8) ein elektrischer Servo-Linearmotor mit einem mit dem Rückgasrohr (6) gekoppelten Läufer (12) ist, und dass die Referenzposition (P2), vorzugsweise, durch einen mechanischen Referenzanschlag (13) für den Läufer (12) oder das Rückgasrohr (6) definiert ist, vorzugsweise durch Überwachung des Motorstroms bei Überschreiten einer vorbestimmten Referenzfahrt-Stromschwelle nach Erreichen der Referenzposition (P2).

6. Verfahren zum Kalibrieren eines programmgesteuerten Motors (8) zum Positionieren eines in einem Füllorgan (1A, 1B, 1C) einer Behälterbehandlungsmaschine (M), insbesondere eines Füllers, angeordneten Rückgasrohres (6), das zum Definieren einer Zielfüllhöhe (Z) aus einer hochgefahrenen Referenzposition (P2) des Motors (8) relativ zu einem vorbestimmten Nullpunkt (P1) eines Behälter-Koordinatensystems mit seinem unteren Rohrende (7) in das obere Ende eines am Füllorgan positionierten Behälters (2) einfahrbar ist, wobei der Motor (8) an eine zumindest zum Einstellen der behälterabhängigen Zielfüllhöhe (Z) im Behälter-Koordinatensystem programmierbare, elektronische Steuerung (CU) angeschlossen ist, **gekennzeichnet durch** folgende Schritte:
am Füllorgan (1A, 1B, 1C) wird ein Kalibrierwerkzeug (W) angebracht und so positioniert, dass ein für das untere Rohrende (7) vorgesehener Anschlag (S) des Kalibrierwerkzeuges (W) in einem vorbestimmten Abstand (24) unterhalb des Nullpunktes (P1) liegt,
der Motor (8) wird mindestens einmal in einer Kalibrierungs-Programmroutine zwischen der Referenzposition (P2) und einer abgesenkten Position mit Anlage des unteren Rohrendes (7) am Anschlag (S) unter Ermittlung des Kalibrierungs-Verfahrweges (26) verfahren,
aus dem vorbestimmten Abstand (24) und dem ermittelten Kalibrierungs-Verfahrweg (26) wird automatisch eine Abweichung (25) zwischen dem unteren Rohrende (7) in der Referenzposition (P2) des Motors (8) und dem Nullpunkt (P1) errechnet, und
die errechnete Abweichung wird bei Einstellung der Zielfüllhöhe (Z) kompensierend berücksichtigt.

7. Verfahren nach Anspruch 6, **dadurch gekennzeichnet, dass** die ermittelte Abweichung wird in Bezug zum Nullpunkt (P1) als eine um die Abweichung bereinigte Nullposition (P1') des Motors in der Referenzposition (P2) berücksichtigt, derart, dass der an der Steuerung (CU) behälterabhängig eingestellte Verfahrweg ab dem Nullpunkt (P1) zum Einstellen der Zielfüllhöhe (Z) mit der Abweichung verkürzt oder verlängert wird und so von der bereinigten Nullposition (P1') ausgehend ausgeführt wird, abhängig davon, ob das untere Rohrende (7) in der Referenzposition (P2) unterhalb oder oberhalb des Nullpunktes (P1) liegt.

8. Verfahren nach Anspruch 6, **dadurch gekennzeichnet, dass** die Steuerung (CU) eine Eingabesektion (10) mit einem Betätiger (11) zum Starten und Ausführen der Kalibrierungs-Programmroutine und, vorzugsweise, eine Touchscreen (28) zum Anfordern wenigstens eines ausgewählten Kalibrierungs-Programmschrittes, vorzugsweise zumindest einer die bereinigte Nullposition (P1') freigebenden Referenzierungsfahrt des Motors (8) in die Referenzposition (P2), aufweist.

9. Verfahren nach Anspruch 6, **dadurch gekennzeichnet, dass** die Steuerung (CU) eine Rechensektion zum Errechnen der Abweichung durch Subtraktion des Kalibrierungs-Verfahrweges (26) vom vorbestimmten Abstand (24) zwischen dem Nullpunkt (P1) und dem Anschlag (S) des Kalibrierwerkzeuges (W) aufweist.

10. Verfahren nach wenigstens einem der Ansprüche 6 bis 9, **dadurch gekennzeichnet, dass** durch Überwachung des Motorstromes der Motor (8) jeweils bei Überschreiten einer Referenzfahrt-Stromschwelle und/oder einer Stromschwelle bei Anlage des unteren Rohrendes (7) am Anschlag (S) automatisch über einen vorbestimmten Hub, vorzugsweise etwa 1,0 mm, in der jeweils entgegengesetzten Verfahrrichtung bewegt und dann angehalten wird.

11. Verfahren nach Anspruch 6, **dadurch gekennzeichnet, dass** der Motor (8) während der Kalibrierungs-Programmroutine mit gegenüber der Verfahrgeschwindigkeit bei Abfüllzyklen reduzierter Verfahrgeschwindigkeit betrieben wird.

## Claims

1. Container treatment machine (M), in particular a filling machine, for continuously filling containers (2) to a target filling level (Z), comprising at least one filling member (1A, 1B, 1C) which has at the bottom a container holder (17) in which an upper container end can be positioned at a predefined filling position (3) corresponding to a zero point (P1) of a container coordinate system, and a return gas pipe (6) which can be lowered relative to the filling position (3) from a defined raised reference position (P2) by means of a motor (8) and the lower pipe end (7) of which can be inserted into the upper container end in order to set the target filling level (Z), wherein an electronic control unit (CU) for the motor (8) is provided which can be programmed at least with the respective displacement travel from the zero point (P1) to the target filling level (Z) via a program section (9), **characterized in that** the treatment machine has a calibration tool, and **in that** the calibration tool (W) is positioned on the filling member (1A, 1B, 1C) in place of a container (2), which calibration tool forms a mechanical stop (S) for the lower pipe end (7), the mechanical stop being located at a predefined distance (24) below the zero point (P1), and **in that** the program section (9) of the control unit (CU) includes a program routine for the computer-aided calibration of the motor (8) by measuring a calibration displacement travel (26) of the motor (8) from the reference position (P2) until the lower pipe end (7) bears against the stop (S) of the calibration tool (W) and for determining a difference between the lower pipe end (7) in the reference position (P2) of the motor (8) and the zero point (P1).

2. Container treatment machine according to claim 1, **characterized in that** the calibration tool (W) is an insert (21) which is detachably fastened in the holder (17), preferably by means of a clamping lock (29), preferably in place of a centring cone (5) for the upper container end.

3. Container treatment machine according to claim 2, **characterized in that** the calibration tool (W) is a pot-type piston insert (21) which has a pot rim (22) that can be placed in the holder (17) against a stop face (20) provided above the zero point (P1), preferably for the centring cone (5), and a pot bottom (23) which is located at the predefined distance (24) below the zero point (P1) and which forms the stop (S) for the lower pipe end (7).

4. Container treatment machine according to claim 1, **characterized in that** the calibration program routine for activating a zero position (P1') adjusted by the calculated difference includes a program step, to be carried out after determining the displacement travel (26), of again moving the motor (8) into the reference position (P2).

5. Container treatment machine according to claim 1, **characterized in that** the motor (8) is an electric linear servo motor with a rotor (12) coupled to the return gas pipe (6), and **in that** the reference position (P2) is defined, preferably, by a mechanical reference stop (13) for the rotor (12) or the return gas pipe (6), preferably by monitoring the motor current upon exceeding a predefined reference travel current threshold after reaching the reference position (P2).

6. Method for calibrating a program-controlled motor (8) for positioning a return gas pipe (6) which is arranged in a filling member (1A, 1B, 1C) of a container treatment machine (M), in particular of a filling machine, and which, in order to define a target filling level (Z), can be inserted with its lower pipe end (7) into the upper end of a container (2), positioned on the filling member, from a raised reference position (P2) of the motor (8) relative to a predefined zero point (P1) of a container coordinate system, wherein the motor (8) is connected to an electronic control unit (CU) which can be programmed at least to set the container-dependent target filling level (Z) in the container coordinate system, **characterized by** the following steps:
a calibration tool (W) is fitted and positioned on the filling member (1A, 1B, 1C) in such a way that a stop (S) of the calibration tool (W), which is provided for the lower pipe end (7), is located at a predefined distance (24) below the zero point (P1),
the motor (8) is moved at least once in a calibration program routine between the reference position (P2) and a lowered position in which the lower pipe end (7) bears against the stop (S), with the calibration displacement travel (26) being determined,
a difference (25) between the lower pipe end (7) in the reference position (P2) of the motor (8) and the zero point (P1) is calculated automatically from the predefined distance (24) and the determined calibration displacement travel (26), and
the calculated difference is taken into account for compensating purposes when setting the target filling level (Z).

7. Method according to claim 6, **characterized in that** the determined difference is taken into account in relation to the zero point (P1) as a zero position (P1'), adjusted by the difference, of the motor in the reference position (P2), such that the displacement travel, set in a container-dependent manner at the control unit (CU), from the zero point (P1) for setting the target filling level (Z) is shortened or lengthened by the difference and thus is executed from the adjusted zero position (P1') depending on whether the lower pipe end (7) in the reference position (P2) lies below or above the zero point (P1).

8. Method according to claim 6, **characterized in that** the control unit (CU) has an input section (10) with an actuator (11) for starting and executing the calibration program routine and, preferably, a touchscreen (28) for requesting at least one selected calibration program step, preferably at least one referencing travel of the motor (8) into the reference position (P2) to expose the adjusted zero position (P1')

9. Method according to claim 6, **characterized in that** the control unit (CU) has a computing section for calculating the difference by subtracting the calibration displacement travel (26) from the predefined distance (24) between the zero point (P1) and the stop (S) of the calibration tool (W).

10. Method according to at least one of claims 6 to 9, **characterized in that**, by monitoring the motor current, in each case upon exceeding a reference travel current threshold and/or a current threshold when the lower pipe end (7) bears against the stop (S), the motor (8) automatically moves over a predefined distance, preferably around 1.0 mm, in the opposite direction of travel in each case and is then stopped.

11. Method according to claim 6, **characterized in that** the motor (8), during the calibration program routine, is operated at a reduced speed of displacement in comparison to the speed of displacement during filling cycles.

## Revendications

1. Machine de traitement de récipients ou contenants (M), notamment remplisseur, pour le remplissage en continu de récipients ou contenants (2) jusqu'à un niveau de remplissage cible (Z), comprenant au moins un organe de remplissage (1A, 1B, 1C), qui présente, du côté inférieur, un logement d'accueil de contenant (17) dans lequel peut être positionnée une extrémité supérieure de contenant dans une position de remplissage (3) correspondant à un point origine ou nul (P1) d'un système de coordonnées de contenant, et comprenant un tube de gaz de retour (6), qui, par rapport à la position de remplissage (3), peut être abaissé au moyen d'un moteur (8) à partir d'une position soulevée de référence (P2) définie, et dont l'extrémité de tube inférieure (7) peut être engagée dans l'extrémité supérieure du contenant pour régler le niveau de remplissage cible (Z), machine dans laquelle est prévue pour le moteur (8), une commande électronique (CU) pouvant être programmée par l'intermédiaire d'une section de programme (9) au moins avec la course de déplacement respective du point origine (P2) jusqu'au niveau de remplissage cible (Z),
**caractérisée en ce que** la machine de traitement comporte un outillage de calibrage, et **en ce que** sur l'organe de remplissage (1A, 1B, 1C), à la place d'un contenant (2), est positionné l'outillage de calibrage (W), qui forme, pour l'extrémité inférieure de tube (7), une buté mécanique (S) située à une distance prédéterminée (24) en-dessous du point origine (P1), et **en ce que** la section de programme (9) de la commande (CU) comprend une routine de programme pour le calibrage du moteur (8) par calcul, en mesurant une course de déplacement de calibrage (26) du moteur (8) à partir de la position de référence (P2) jusqu'à l'appui de l'extrémité inférieure de tube (7) contre la butée (S) de l'outillage de calibrage (W), et pour déterminer un écart entre l'extrémité inférieure de tube (7) dans la position de référence (P2) du moteur (8) et le point origine (P1).

2. Machine de traitement de contenants selon la revendication 1, **caractérisée en ce que** l'outillage de calibrage (W) est un insert (21) pouvant être fixé de manière amovible, de préférence à la place d'un cône de centrage (5) pour l'extrémité supérieure de contenant, dans le logement d'accueil (17), de préférence à l'aide d'un verrouillage à bague ou agrafe (29).

3. Machine de traitement de contenants selon la revendication 2, **caractérisée en ce que** l'outillage de calibrage (W) est un insert de piston en coupelle (21), qui présente un bord de coupelle (22) pouvant s'appuyer dans le logement d'accueil (17) sur une surface de butée (20) prévue au-dessus du point origine (P1), de préférence pour le cône de centrage (5), et un fond de coupelle (23) situé à ladite distance prédéterminée (24) en-dessous du point origine (P1) et formant la butée (S) pour ladite extrémité inférieure de tube (7).

4. Machine de traitement de contenants selon la revendication 1, **caractérisée en ce que** la routine de programme de calibrage comprend, pour l'activation d'une position d'origine (P1') corrigée avec l'écart calculé, une étape de programme d'un mouvement de déplacement du moteur (8) à nouveau jusqu'à la position de référence (P2), à effectuer après détermination de la course de déplacement (26).

5. Machine de traitement de contenants selon la revendication 1, **caractérisée en ce que** le moteur (8) est un servomoteur électrique, linéaire, avec un induit (12) couplé au tube de gaz de retour (6), et **en ce que** la position de référence (P2) est de préférence définie par une butée de référence (13) mécanique pour l'induit (12) ou le tube de gaz de retour (6), de préférence par surveillance du courant de moteur lors du dépassement d'un seuil de courant de déplacement de référence prédéterminé, après avoir atteint la position de référence (P2).

6. Procédé de calibrage d'un moteur (8) commandé par programme pour positionner un tube de gaz de retour (6), qui est agencé dans un organe de remplissage (1A, 1B, 1C) d'une machine de traitement de récipients ou contenants (M), notamment d'un remplisseur, et qui pour définir un niveau de remplissage cible (Z), peut être engagé, avec son extrémité inférieure de tube (7), dans l'extrémité supérieure d'un contenant (2) positionné dans l'organe de remplissage, par déplacement à partir d'une position de référence (P2) soulevée du moteur (8) par rapport à un point origine (P1) prédéterminé d'un système de coordonnées de contenant, le moteur (8) étant raccordé à une commande électronique (CU) pouvant être programmée au moins pour régler le niveau de remplissage cible (Z) fonction du contenant dans le système de coordonnées de contenant, **caractérisé par** les étapes suivantes :
on place un outillage de calibrage (W) sur l'organe de remplissage (1A, 1B, 1C) et on le positionne de manière à ce qu'une butée (S) de l'outillage de calibrage (W) prévue pour l'extrémité inférieure de tube (7), se situe à une distance prédéterminée (24) sous le point origine (P1),
on produit le déplacement du moteur (8) au moins une fois dans le cadre d'une routine de programme de calibrage, entre la position de référence (P2) et une position abaissée avec appui de l'extrémité inférieure de tube (7) contre la butée (S), en déterminant la course de déplacement de calibrage (26),
à partir de ladite distance prédéterminée (24) et de la course de déplacement de calibrage (26) déterminée, on calcule automatiquement un écart (25) entre l'extrémité inférieure de tube (7) dans la position de référence (P2) du moteur (8) et le point origine (P1), et
on tient compte de l'écart calculé, de manière compensatoire, lors du réglage du niveau de remplissage cible (Z).

7. Procédé selon la revendication 6, **caractérisé en ce que** l'écart déterminé par rapport au point origine (P1) est pris en compte comme une position origine corrigée (P1') du moteur dans la position de référence (P2), de manière telle que la course de déplacement réglée en fonction du contenant dans la commande (CU) à partir du point origine (P1), est raccourcie ou rallongée de la valeur de l'écart pour régler le niveau de remplissage cible (Z), et est ainsi effectuée à partir de la position origine corrigée (P1'), suivant que l'extrémité inférieure de tube (7) dans la position de référence (P2) se situe en-dessous ou au-dessus du point origine (P1).

8. Procédé selon la revendication 6, **caractérisé en ce que** la commande (CU) comporte une section de saisie (10) avec un actionneur (11) pour démarrer et exécuter la routine de programme de calibrage, et de préférence, un écran tactile (28) pour l'appel d'au moins une étape de programme de calibrage sélectionnée, de préférence d'au moins un déplacement de référencement du moteur (8) validant la position origine (P1') corrigée, dans la position de référence (P2).

9. Procédé selon la revendication 6, **caractérisé en ce que** la commande (CU) comporte une section de calcul pour calculer l'écart par soustraction de la course de déplacement de calibrage (26) de la distance prédéterminée (24) entre le point origine (P1) et la butée (S) de l'outillage de calibrage (W).

10. Procédé selon l'une au moins des revendications 6 à 9, **caractérisé en ce que** par surveillance du courant de moteur, le moteur (8) est déplacé automatiquement, respectivement lors du dépassement d'un seuil de courant de déplacement de référence et/ou d'un seuil de courant lors de l'appui de l'extrémité inférieure de tube (7) contre la butée (S), d'une course prédéterminée, de préférence d'environ 1 mm, dans la direction de déplacement respectivement opposée, et est ensuite arrêté.

11. Procédé selon la revendication 6, **caractérisé en ce que** l'on fait fonctionner le moteur (8) pendant la routine de programme de calibrage, avec une vitesse de déplacement réduite par rapport à la vitesse de déplacement lors des cycles de remplissage.
